# EUROPÄISCHE PATENTANMELDUNG

(11) **EP 4 786 681 A1**
(43) Veröffentlichungstag der Anmeldung: **05.08.2026**
(21) Anmeldenummer: 25154980.4
(22) Anmeldetag: 30.01.2025
(51) Int. Cl.: E02D 17/13

(54) **TIEFBAUVORRICHTUNG UND VERFAHREN ZUM ERSTELLEN EINES SCHLITZES IM BODEN**

(71) Anmelder: BAUER Maschinen GmbH, 86529 Schrobenhausen (DE)
(72) Erfinder: Spaude, Julian, 85123 Karlskron (DE)
(74) Vertreter: Wunderlich & Heim Patentanwälte PartG mbB

(57) **Zusammenfassung**

Tiefbauvorrichtung (1) zum Erstellen eines Schlitzes (S) im Boden, mit einem Rahmen (10), mindestens einer Bodenabtragseinrichtung (21), welche an dem Rahmen (10) angeordnet ist, und einer Steuereinrichtung (2) zum Steuern einer Position der Tiefbauvorrichtung (1) in dem Schlitz (S). Die Steuereinrichtung (2) weist mindestens zwei Steuerkörper (4, 4') auf, welche paarweise an ersten und zweiten gegenüberliegenden Seiten des Rahmens (10) angeordnet und über mindestens ein gemeinsames Stellelement (6), insbesondere einen Stellzylinder oder Stellmotor, und mindestens ein erstes, insbesondere starres Hebelelement (5) miteinander so beweglich gekoppelt sind, dass sie wechselweise zwischen einer eingefahrenen Position am Rahmen (10) und einer ausgefahrenen Position vom Rahmen weg verstellbar sind. Das mindestens eine erste Hebelelement (5) ist dabei insbesondere über das gemeinsame Stellelement (6), insbesondere den Stellzylinder oder Stellmotor, zwischen einer ersten Steuerposition auf der ersten Seite des Rahmens (10) und einer zweiten Steuerposition auf der zweiten Seite des Rahmens (10) pendelartig verstellbar/bewegbar und damit betätigbar, so dass die Steuerkörper (4, 4') wechselweise an der Tiefbauvorrichtung seitlich so weit vorstehen, dass sie an einer Innenwand des Schlitzes anliegen und die Tiefbauvorrichtung an der Innenwand abdrücken können.

## Beschreibung

Die Erfindung betrifft eine Tiefbauvorrichtung zum Erstellen eines Schlitzes im Boden sowie ein Verfahren zum Erstellen eines Schlitzes im Boden unter Verwendung einer solchen Tiefbauvorrichtung. Die Tiefbauvorrichtung umfasst einem Rahmen, mindestens eine Bodenabtragseinrichtung, welche an dem Rahmen angeordnet ist, und eine Steuereinrichtung zum Steuern einer Position der Tiefbauvorrichtung in dem Schlitz.

Derartige Tiefbauvorrichtungen zum Herstellen von Schlitzen werden an einer Tragvorrichtung hängend herabgelassen, beispielsweise einem Seil oder einem starren Verbindungselement wie einer Kellystange. Durch Bewegungen von Fräsrädern, Greifern oder Schaufeln wird der Boden in einer meist rechteckigen Querschnittsfläche gelockert, abgetragen und aus dem Schlitz abgeführt, so dass ein in der Regel mit einer abbindbaren Suspension oder Stützsuspension verfüllter Schlitz im Boden entsteht. Dazu wird der Schlitz mit einem abbindenden Material verfüllt, welches entweder nach Erstellen des Schlitzes im Austausch mit einer Stützsuspension eingefüllt oder während der Erzeugung des Schlitzes mit gelöstem Boden vermischt wird. Dieser Vorgang kann an mehreren horizontal beabstandeten Positionen, üblicherweise in einem sogenannten Pilgerschrittverfahren, zum Bilden einer durchgehenden Stütz- und/oder Dichtwand wiederholt werden.

Der Boden kann aus unterschiedlichen Bodenschichten mit unterschiedlichen Eigenschaften, wie z. B. Sandschichten, Gesteinsschichten, Fels oder Hohlräumen bestehen. Dies kann zu unerwünschten Ablenkungen der Tiefbauvorrichtungen führen. Selbst geringfügige Richtungsabweichungen der Tiefbauvorrichtung von einer Fräsachse im Schlitz können bei größeren Schlitztiefen zu einem erheblichen Versatz zwischen benachbarten Schlitzwandsegmenten führen, was durch kosten- und bauzeittreibende größere Überlappungen zwischen den benachbarten Segmenten ausgeglichen werden muss und im schlimmsten Fall Lücken in der Schlitzwand zur Folge haben kann.

Aus der DE 36 15 068 C ist ein seilgeführter Schlitzwandgreifer bekannt, an dessen Greifrahmen außen ein Führungsrahmen längsbeweglich ist. Der Führungsrahmen wird mit dem Greifer in den Schlitz abgesenkt und dort durch ausstellbare Druckplatten gegen die Wände des Schlitzes verspannt. In dem Führungsrahmen kann der Greiferrahmen während der zum Lösen des Bodens erforderlichen Bewegungen in vertikaler Richtung geführt werden. Dabei wird die Verspannung des Führungsrahmens im Schlitz so gesteuert, dass sich die Greiferachse immer in der Mitte des Schlitzes befindet. Dafür werden die Druckplatten entweder mittels von Zylinder-Kolben-Einheiten betätigten Hebeln oder direkt von Zylinder-Kolben-Einheiten, die je Druckplatte getrennt angesteuert werden können, beidseitig in gleichem Abstand zur Greiferachse ausgefahren. In Verbindung mit Wegmesseinrichtungen, welche die Stellung der Zylinder-Kolben-Einheiten erfassen, und einem Neigungsmesser, der die Stellung des Greiferrahmens zur Vertikalen erfasst, kann eine Position des Greifers im Schlitz bestimmt und in gewissem Maße gesteuert werden.

Aus der EP 0 518 298 A ist eine Schlitzwandfräse und ein Fräsverfahren zur Herstellung von Schlitzwänden mit beliebigen Neigungswinkeln bekannt. Hierfür sind an einem vertikal verfahrbaren Fräsrahmen Steuerklappen angeordnet, die mit Hydraulikzylindern bis über die Außenkontur des Fräsrahmens hinausragend antreibbar sind. Im Fräsrahmen befindet sich ein Neigungsmesser zur Richtungskorrektur. Die Hydraulikzylinder können zusätzlich einen Wegaufnehmer und Druckschalter für die Stellung der Steuerklappen aufweisen. Die Steuerklappen können entweder am unteren Ende oder am oberen Ende gegen die Schlitzwand vorgespannt werden, wodurch auf den Fräsrahmen eine Kraft und ggf. ein Moment in vorgegebener Richtung erzeugt wird.

Aus der EP 1 703 023 B1 ist eine Tiefbauvorrichtung zum Herstellen von Schlitzen im Boden bekannt, die einen Rahmen, ein an dem Rahmen angeordnetes Bodenabtragwerkzeug, und eine Steuereinrichtung zur Steuerung einer Position der Tiefbauvorrichtung im Schlitz aufweist. Die Steuereinrichtung weist zwei Steuerklappen auf, welche paarweise gegenüberliegend am Rahmen gelagert und über mindestens einen gemeinsamen Stellzylinder und einen mehrgliedrigen Kniehebelmechanismus, der an den Steuerklappen angelenkt ist, betätigbar sind. Der Kniehebelmechanismus umfasst Anlenkhebel, die einerseits an jeder der Steuerklappen angelenkt und andererseits an einem Steuerglied angelenkt sind, welches mit einer drehbaren Betätigungsstange verbunden ist, an welcher der mindestens eine Stellzylinder versetzt zu einer Mittenachse der Betätigungsstange angreift, so dass die Kraft und/oder der Stellweg des mindestens einen gemeinsamen Stellzylinders unterschiedlich auf die gegenüberliegenden Steuerklappen verteilt wird.

Der bei der EP 1 703 023 B1 eingesetzte mehrgliedrige Kniehebelmechanismus ist vergleichsweise empfindlich, insbesondere wenn die Tiefbauvorrichtung eine Schlitzfräse zum Einsatz bei der Herstellung von Schlitzwänden in einem bekannten CSM^{®}-Fräsverfahren ist, bei dem in den Schlitz eine aushärtbare Masse, vorzugsweise unter Verwendung von abgetragenem Bodenmaterial, eingebracht wird oder im Schlitz in-situ ein Gemisch aus gelöstem Bodenmaterial und zugeführter abbindbarer Suspension erzeugt wird. Größere Bodenpartikel wie Gesteinsbrocken, die sich in dem Kniehebelmechanismus oder zwischen Steuerklappen und Rahmen verfangen, können dazu führen, dass die Mechanik blockiert wird und ein Versuch, die Steuerklappe einzufahren, zu erheblichen Schäden an Stahlbau- und/oder Hydraulik-Komponenten führen kann.

Aus der EP 2 020 462 A2 ist eine weitere Tiefbauvorrichtung zur Schlitzerstellung mit einer konstruktiv vereinfachten Steuereinrichtung offenbart, die insbesondere für den Einsatz bei dem CSM^{®}-Fräsverfahren geeignet ist. Die Steuereinrichtung umfasst hier einen einzelnen Steuerkörper mit einer kreisbogenförmigen Außenkontur, der um eine exzentrisch bezüglich der bogenförmigen Außenkontur des Steuerkörpers verlaufende Achse so schwenkbar an einem Rahmen gelagert ist, dass er wechselweise in zwei gegenüberliegende Steuerpositionen auf zwei gegenüberliegenden Rahmenseiten verbracht werden kann, in denen der Steuerkörper über einen Querschnitt des Rahmens und/oder einen Abtragungsquerschnitt der Bodenabtragseinrichtung hervorsteht und an einer Innenwand des Schlitzes anliegt. Die Verschiebung der Fräsachse wird dadurch bewirkt, dass die gekrümmte Außenkontur des Steuerkörpers in die Innenwand gedrückt wird. Aufgrund der gekrümmten Außenkontur liegt zwischen Innenwand und Schwenkkörper zunächst nur ein Linienkontakt bzw. ein Kontakt mit vergleichsweise kleiner Kontaktfläche und entsprechend hoher Flächenbelastung vor. Daher dringt der Steuerkörper - abhängig von deren Festigkeit - so tief in die Innenwand ein, bis die Kontaktfläche ausreichend groß und die Flächenpressung im Gegenzug ausreichend klein ist, um ein adäquates Gegenlager für die resultierende Fräsachsenverschiebung zu bieten. Diese Eindringtiefe reduziert aber direkt die bei dem konstruktiv durch die Krümmung und Exzentrizität vorgegeben Verstellweg des Steuerkörpers maximal mögliche Fräsachsenverschiebung. Mit Zunahme der Eindringtiefe verliert die Steuerkinematik also an Effektivität.

Der Erfindung liegt die **Aufgabe** zugrunde, eine einfach und robust aufgebaute Tiefbauvorrichtung anzugeben, deren Position im Schlitz präzise und zuverlässig steuerbar ist und die insbesondere zuverlässig auch bei einem CSM^{®}-Fräsverfahren einsetzbar ist. Ein weiterer Aspekt der Erfindung ist die Bereitstellung eines Verfahrens zum Erstellen eines Schlitzes im Boden, insbesondere in der Form eines CSM^{®}-Fräsverfahrens, das sicher und zuverlässig ausgeführt werden kann.

Die Aufgabe wird erfindungsgemäß durch eine Tiefbauvorrichtung mit den Merkmalen des Anspruchs 1 und ein Tiefbauverfahren mit den Merkmalen des Anspruchs 15 gelöst. Bevorzugte Ausführungsbeispiele der Tiefbauvorrichtung sind in den abhängigen Ansprüchen angegeben.

Die erfindungsgemäße Tiefbauvorrichtung zum Herstellen eines Schlitzes im Boden ist dadurch gekennzeichnet, dass sie wie gattungsgemäße Tiefbauvorrichtungen einen Rahmen, mindestens eine Bodenabtragseinrichtung, welche an dem Rahmen angeordnet ist, und eine Steuereinrichtung zum Steuern einer Position der Tiefbauvorrichtung in dem Schlitz aufweist. Die Steuereinrichtung weist mindestens zwei Steuerkörper auf, welche paarweise an ersten und zweiten gegenüberliegenden Seiten des Rahmens angeordnet und über mindestens ein gemeinsames Stellelement, insbesondere einen Stellzylinder oder einen Stellmotor, und mindestens ein erstes, insbesondere starres, Hebelelement miteinander so beweglich gekoppelt sind, dass sie wechselweise zwischen einer eingefahrenen Position am Rahmen und einer ausgefahrenen Position vom Rahmen weg, insbesondere zur Anlage an einer Innenwand des Schlitzes, verstellbar sind.

Vorzugsweise ist ferner das mindestens eine erste Hebelelement (und mit diesem die Steuerkörper) über das gemeinsame Stellelement (insbesondere Stellzylinder oder Stellmotor) zwischen einer ersten Steuerposition auf der ersten Seite des Rahmens und einer zweiten Steuerposition auf der zweiten Seite des Rahmens, insbesondere pendelartig verstellbar/bewegbar und damit betätigbar.

Ein Grundgedanke der Erfindung besteht darin, dass die beiden gegenüberliegenden Steuerkörper über ein einzelnes, gemeinsames schwenkbar gelagertes Hebelelement, an dem sie beweglich angelenkt sind, und ein einzelnes Stellelement von einer Ausgangsposition bzw. einer eingefahrenen Position wechselweise beweglich ausgelenkt werden können, bis sie an der Tiefbauvorrichtung seitlich so weit vorstehen, dass sie aufgrund ihrer beweglichen Verbindung mit dem Hebelelement im Wesentlichen stets parallel zur Innenwand ausgerichtet an der Innenwand des Schlitzes anliegen und die Tiefbauvorrichtung an der Innenwand abdrücken, so dass in Reaktion darauf die seitliche Position des Tiefbauwerkzeugs bei einer unerwünschten Abweichung das Bodenabtragwerkzeug von einer vorgegebenen idealen Fräslinie korrigiert und mit bzw. an der Fräslinie ausgerichtet werden kann. Indem - in der allgemeinsten Verwirklichung des erfindungsgemäßen Konzepts - lediglich ein einzelnes Hebelelement und ein einzelnes Stellelement, vorzugsweise ein Stellzylinder, erforderlich ist, über die die beiden Steuerkörper je nach Bedarf gegensätzlich gerichtete Steuerbewegungen auf den Rahmen ausüben können, kann die Zahl der für eine Steuerfunktion erforderlichen Hebelelemente trotz Verwendung von zwei Steuerkörpern reduziert werden, so dass eine konstruktiv besonders einfache, robuste und wirtschaftliche Tiefbauvorrichtung aufgebaut werden kann. Die Reduktion der Kinematik auf das einzelne Hebelelement und das einzelne Stellelement ermöglicht eine Gestaltung, bei der die Mechanik sehr robust aufgebaut werden kann, und potenzielle Quetschstellen für Bodenmaterial wie Gesteinsbrocken, die blockierend in den Mechanismus eintreten können, wie das bei vielteiligen komplexen und damit filigranen Kinematiken eine Gefahr darstellt, werden reduziert oder vermieden. Dadurch kann die erfindungsgemäße Tiefbauvorrichtung besonders vorteilhaft bei CSM^{®}-Fräsverfahren eingesetzt werden.

Die Steuereinrichtung, insbesondere ihre beiden Steuerkörper, sind zweckmäßigerweise an dem Rahmen der Tiefbauvorrichtung angeordnet. Vorzugsweise ist der Steuerkörper in der eingefahrenen Position gegenüber einem Querschnitt des Rahmens und/oder einem Abtragungsquerschnitt der Bodenabtragseinrichtung ins Querschnittsinnere zurückversetzt. In den beiden entgegengesetzten ausgefahrenen Positionen stehen sie jeweils über den Querschnitt des Rahmens und/oder den Abtragungsquerschnitt der Bodenabtragseinrichtung hervor, und die eingefahrene Position der Steuerkörper befindet sich vorzugsweise zwischen den beiden ausgefahrenen Positionen und/oder in einer räumlich tieferen Lage relativ zu den ausgefahrenen Positionen. Dadurch sind die Bestandteile der Mechanik der Steuereinrichtung in der eingefahrenen Position gut geschützt von dem Rahmen umschlossen, solange der Bohr- und Fräsfortschritt den Einsatz der Steuereinrichtung nicht erfordert.

Besonders bevorzugt ist erfindungsgemäß eine Ausführungsform der Tiefbauvorrichtung, bei der die zwei Steuerkörper der Steuereinrichtung über mindestens ein zweites, insbesondere starres, Hebelelement miteinander beweglich gekoppelt sind, das von dem mindestens einen ersten Hebelelement in Längsrichtung der Steuerkörper beabstandet ist und das - wie das erste Hebelelement - über das mindestens eine Stellelement (insbesondere Stellzylinder oder Stellmotor) zwischen einer ersten Steuerposition auf der ersten Seite des Rahmens und einer zweiten Steuerposition auf der zweiten Seite des Rahmens pendelartig verstellbar/bewegbar und damit betätigbar ist, vorzugsweise parallel und synchron mit der Bewegung des ersten Hebelelements. Aufgrund der beweglichen Kopplung spielt es dabei keine Rolle, ob das gemeinsame Stellelement an dem ersten oder dem zweiten Hebelelement angreift.

Die Ausbildung der Steuereinrichtung gelingt damit in der Weise, dass die beiden Steuerkörper und die ersten und zweiten Hebelelemente so miteinander beweglich gekoppelt sind, dass sie eine Parallelogrammschaukel bilden, bei der die Steuerkörper zwei gegenüberliegende Seiten des Parallelogramms bilden und die Hebelelemente die zwei anderen gegenüberliegenden Seiten des Parallelogramms bilden, vorzugsweise so, dass die Parallelogrammschaukel symmetrisch zu einer eine Fräsachse enthaltenden Ebene schwenkbar ist. Diese Ausgestaltung ist trotz Verwendung der beiden an sich symmetrisch ausgestalteten und angeordneten Hebelelemente immer noch einfach und robust, weil auch nur das einzelne gemeinsame Stellelement erforderlich ist. Die Parallelogrammschaukel erlaubt aber eine Führung der beiden Steuerelemente, so dass diese ihre vorzugsweise parallele Stellung bezüglich der Innenwandfläche behalten, während sie in die ausgefahrene Position bewegt werden. Insbesondere bei Verwendung von Steuerkörpern, die eine plattenartige Außenkontur mit einer ebenen, flächigen Lager- oder Stützfläche zur Anlage an der Innenwand des Schlitzes aufweisen, wird mit der Kinematik des Parallelogramms ein gleichbleibend großflächiger Kontakt zwischen dem Steuerelement und der Innenwand erreicht und damit von Anfang an bei Kontakt eine gleichmäßige Verteilung der Druckkraft erzielt, was die Gefahr eines lokalen Eindringens des Steuerelements in das Bodenmaterial durch eine zunächst höhere Flächenpressung aufgrund einer zu Anfang des Kontakts geringeren Kontaktfläche reduziert.

Vorzugsweise ist bei dieser Variante das zweite Hebelelement in einer Axialrichtung der Schwenkachse mit einem Abstand zu dem ersten Hebelelement (5) versetzt angeordnet. Mit dieser Ausgestaltung kann die Gefahr eines Einklemmens von größeren Erdbrocken oder Steinen zwischen den Hebelelementen beim Betätigen der Steuerklappen deutlich reduziert werden.

Vorzugsweise sind Schwenkachsen des/der Hebelelements/Hebelelemente an den Hebelelementen gelagert oder angeordnet, verlaufen parallel zueinander und sind an dem/den Hebelelement/Hebelelementen jeweils von einer fiktiven Linie versetzt, welche die Gelenkpunkte der durch das Hebelelement gebildeten Parallelogrammseite verbindet, um mit den Gelenkpunkten ein gleichschenkliges Dreieck zu bilden. Dadurch können die beweglichen Abschnitte der Hebelelemente mittig zwischen den beiden Steuerelementen platziert werden, wodurch sie vor dem Eindringen von Bodenmaterial geschützt sind.

Vorzugsweise sind (die) Schwenkachsen des/der Hebelelements/Hebelelemente an dem Rahmen gelagert, und verlaufen insbesondere senkrecht zu einer Vortriebsrichtung der Tiefbauvorrichtung oder parallel zu der Vortriebsrichtung. Die Anordnung der Schwenkachsen senkrecht zur Vortriebsrichtung ermöglicht die vertikale Anordnung der Steuereinrichtung im Rahmen der Tiefbauvorrichtung. Die Anordnung der Schwenkachsen parallel zur Vortriebsrichtung ermöglicht die Anordnung der Steuereinrichtung horizontal an dem oder in dem Rahmen. Dadurch kann die Steuereinrichtung flexibel am Rahmen positioniert werden, insbesondere wenn mehrere Steuereinrichtungen eingesetzt werden sollen.

Vorzugsweise ist/sind das erste und, sofern vorhanden, vorzugsweise das zweite Hebelelement zwischen Gelenkpunkten an den Eckpunkten des Parallelogramms und einem/dem Lagerungspunkt der Schwenkachse starr, vorzugsweise massiv, d. h. mit Material gefüllt und ohne Durchbrüche, ausgebildet. Eine besonders bevorzugte Ausgestaltung nach diesem Prinzip ist eine Ausgestaltung als massiver Dreieckslenker. Die massive, flächige und nicht durchbrochene Ausgestaltung der Hebelelemente verhindert das Eindringen von Bodenmaterial in den Mechanismus, was zu einer Blockade der Beweglichkeit und Beschädigungen führen kann. Außerdem wird die Festigkeit der Hebelelement substantiell verbessert, so dass die Gefahr einer Beschädigung der Steuereinrichtung durch eine Betätigung in einem Schlitz, in dem ein Gemisch aus Bodenmaterial/abbindbarer Suspension vorhanden ist (wie beim CSM^{®}-Fräsverfahren) vermindert sein kann.

Zur Verringerung der Flächenpressung und zur Minderung der Eindringtiefe in das Bodenmaterial weisen die Steuerkörper vorzugsweise eine plattenartige Außenkontur mit einer ebenen, flächigen Lager- oder Stützfläche zur Anlage an der Innenwand des Schlitzes auf. Eine solche Ausgestaltung ist zwar an sich bekannt, erforderte bislang aber eine komplexe filigrane Mechanik zur Betätigung.

Ein vorteilhafter Aspekt der erfindungsgemäßen Tiefbauvorrichtung ist in der Möglichkeit zu sehen, nur ein einzelnes Stellelement zur Betätigung der beiden Steuerelemente zu verwenden. Dieses einzelne Stellelement kann so in der Steuereinrichtung eingebaut sein, dass ein erster Gelenkpunkt des Stellelements (das insbesondere ein Stellzylinder sein kann und weiter insbesondere einen Hydraulikzylinder aufweisen kann) an einem Ende desselben an einem der Steuerkörper (4,4`) oder exzentrisch an dem mindestens einen ersten Hebelelement oder, sofern vorhanden, an dem mindestens einen zweiten Hebelelement, von der Fräsachse versetzt gelagert ist, und ein zweiter Gelenkpunkt des Stellelements (Stell- bzw. Hydraulikzylinders) an einem gegenüberliegenden Ende desselben an dem Rahmen gelagert ist, vorzugsweise so, dass der zweite Gelenkpunkt in der die Fräsachse enthaltenden Ebene liegt, und weiter vorzugsweise so, dass sich das Stellelement (der Stell- bzw. Hydraulikzylinder) in der Vortriebsrichtung im Wesentlichen zwischen der Bodenabtragseinrichtung und den Steuerkörpern, also unterhalb der Steuerkörper befindet.

Bei der Tiefbauvorrichtung können jeweils zwei parallel angeordnete und voneinander in der Richtung der Schwenkachse beabstandete erste und zweite Hebelelemente vorgesehen sein, die beidseitig mit den jeweiligen Steuerkörpern gekoppelt sind, und die ersten und zweiten Hebelelemente können jeweils drehfest an einer gemeinsamen Welle (Schwenkachse) angeordnet oder auf einer gemeinsamen Achse gelagert sein. Eine solche parallele Anordnung vergrößert die Stützweite der Hebelelemente an den Steuerelementen und erleichtert die Übertragung auch großer Druckkräfte. Auch bei einer solchen Anordnung kann - aufgrund der dadurch erreichten rahmenartigen Versteifung der Parallelogrammschaukel - die Verwendung eines einzelnen Stellelements zur Erzeugung der Stellbewegung genügen.

Vorzugsweise können, zur Erhöhung der Positionierungsgenauigkeit, insbesondere bei sehr langen Tiefbauvorrichtungen für sehr tiefe Schlitze, mehrere in der Richtung quer zu der Vortriebsrichtung und/oder in der Vortriebsrichtung voneinander beabstandete an sich gleich aufgebaute parallelogrammartige Steuereinrichtungen an der Tiefbauvorrichtung vorgesehen sein, und die Steuereinrichtungen können jeweils in einer Ausnehmung des Rahmens und/oder in einer Ausnehmung eines an den Rahmen angebauten Erweiterungsabschnitts angeordnet sein, so dass sie vor Bodenmaterial geschützt sind und den Fräsvortrieb nicht behindern, wenn sie nicht im Einsatz sind.

Die Bodenabtragseinrichtung der erfindungsgemäßen Tiefbauvorrichtung kann in allen Varianten einen rechteckigen Abtragungsquerschnitt aufweisen und die Steuerkörper der Steuereinrichtung können in einer Richtung einer kürzeren Rechteckseite des rechteckigen Abtragungsquerschnitts (und/oder auch in Richtung der längeren Rechteckseite) verstellbar sein.

Grundsätzlich kann die erfindungsgemäße Tiefbauvorrichtung als eine Schlitzwandfräse ausgebildet sein, die vorzugsweise zumindest eine drehend angetriebene Fräsradanordnung, typischerweise aber mindestens ein Paar Fräsradanordnungen wie im Stand der Technik bekannt, aufweist und bei einem CSM^{®}-Verfahren zum Einsatz kommen kann. Diese Ausführungsform wird zum Zwecke der Erläuterung hier beschrieben. Sie kann alternativ aber auch als ein Schlitzwandgreifer ausgebildet sein, bei dem der Bodenabtrag durch zwei Greiferschaufeln erfolgt. Beide Bauarten benötigen eine besonders präzise Führung des Tiefbauwerkzeugs, insbesondere in größeren Tiefen.

Schließlich betrifft die Erfindung auch ein Verfahren zum Erstellen eines Schlitzwandelementes im Boden, bei dem zum Bilden eines Schlitzes im Boden unter Abtrag von Bodenmaterial eine erfindungsgemäße Tiefbauvorrichtung in den Boden eingebracht wird und dabei die Steuerkörper der Steuereinrichtung zum Steuern einer Position der Tiefbauvorrichtung im Schlitz betätigt werden, und in dem Schlitz ein aushärtbares Gemisch, vorzugsweise unter Verwendung von abgetragenem Bodenmaterial, gebildet wird, welches zu dem Schlitzwandelement aushärtet. Damit lassen sich auch die zuvor erläuterten Vorteile erreichen.

Die Erfindung wird nachfolgend anhand von bevorzugten Ausführungsbeispielen weiter erläutert, welche schematisch in den Zeichnungen dargestellt sind.
Fig. 1 zeigt eine vordere Seitenansicht einer erfindungsgemäßen Tiefbauvorrichtung in der Bauart einer Schlitzwandfräse.
Fig. 2 zeigt eine um 90 Grad gedrehte Seitenansicht der erfindungsgemäßen Tiefbauvorrichtung von Fig. 1.
Fig. 3 zeigt eine perspektivische Ansicht der erfindungsgemäßen Tiefbauvorrichtung von Fig. 1.
Fig. 4 zeigt schematisch das kinematische Wirkprinzip der Steuereinrichtung der erfindungsgemäßen Tiefbauvorrichtung in den charakteristischen Phasen der wechselweisen maximalen Auslenkung (links und rechts) und Ausgangsposition oder eingefahrenen Position (Mitte).

Ein Ausführungsbeispiel einer erfindungsgemäßen Tiefbauvorrichtung 1 ist in den Figuren 1 bis 3 dargestellt. Die Tiefbauvorrichtung 1 ist als Schlitzwandfräse ausgebildet und weist eine Bodenabtragseinrichtung 21 mit zwei achsparallel angeordneten Fräsradranordnungen 20, 20' auf, die jeweils mit zwei koaxialen Fräsrädern ausgebildet sind. Die beiden Fräsradanordnungen 20, 20' weisen hierbei zusammen und in der Draufsicht von oben bzw. außen in den Schlitz betrachtet einen etwa rechteckigen Abtragungsquerschnitt auf.

Die Fräsradanordnungen 20, 20' sind an der Unterseite eines Rahmens 10 gegenläufig drehend antreibbar bzw. durch einen Motor angetrieben gelagert. Der Rahmen 10 weist ein erstes, unteres Rahmenteil 11 auf, an dem die Fräsradanordnungen 20, 20' angeordnet sind und das sich mit zunehmendem Abstand von den Fräsradanordnungen 20, 20' nach oben hin, das heißt entgegen einer Vortriebsrichtung V in die Tiefe des Bodens hinein, in seinem Querschnitt verjüngt. Die Verjüngung erfolgt dabei in Bezug auf die lange Rechteckseite des rechteckigen Abtragungsquerschnitts der Bodenabtragseinrichtung 21, wohingegen die Abmessungen des Rahmens 10 in Richtung der kürzeren Rechteckseite des rechteckigen Abtragungsquerschnittes der Bodenabtragseinrichtung 21 konstant bleiben können, aber nicht müssen.

An das erste Rahmenteil 11 des Rahmens 10 schließt sich oberseitig, das heißt auf der in der Vortriebsrichtung V hinteren Seite, ein zweites, oberes Rahmenteil 12 lösbar an, das etwa quaderförmig oder trapezförmig in der Draufsicht auf die längere Rechteckseite ausgebildet ist und sich von einem unteren Abschnitt ausgehend entgegen der Vortriebsrichtung erweitert, bis es im oberen Abschnitt annähernd dem Abtragungsquerschnitt der Bodenabtragseinrichtung 21 entspricht. In einer (nicht dargestellten) abgewandelten Ausgestaltung kann das obere Rahmenteil auch durch ein zentrales, starres Tragrohr und zwei abtrennbare Verkleidungselemente, beispielsweise "Tragplatten", gebildet sein, die den Steuermechanismus einhausen.

An der Oberseite des zweiten Rahmenteils 12 ist eine als Aufhängungsflansch ausgebildete Aufhängung 14 vorgesehen, mit welcher der Rahmen 10 mit einem in den Figuren nicht dargestellten Bohrgestänge, alternativ auch mit einer Seilaufhängung eines Tiefbau-Geräteträgers verbindbar ist. Zum Befestigen an Seilaufhängungen dienen zwei Montagelaschen oder -augen 15.

An dem zweiten Rahmenteil 12 des Rahmens 10 sind in achsensymmetrischer Anordnung zu einer Fräsachse (bzw. einer die Fräsachse enthaltenden Ebene) zwei gleichartig aufgebaute Steuereinrichtungen 2 zum Steuern einer Position der Tiefbauvorrichtung in dem Schlitz vorgesehen. Diese Steuereinrichtungen 2 dienen dazu, die Position in der Richtung der kurzen Seite des Abtragungsquerschnitts einzustellen, indem bei Bedarf ein Abstand des Rahmens von einer Seitenwand eingestellt wird. Eine ungleichmäßige oder gar entgegengesetzte Betätigung der beiden Steuereinrichtungen, wenn diese unabhängig voneinander betätigbar sind, kann auch eine Drehung der Tiefbauvorrichtung um eine Fräsachse F bewirken.

Jede dieser Steuereinrichtungen 2 weist (mindestens) zwei plattenartige Steuerkörper 4, 4' auf, die paarweise an ersten und zweiten gegenüberliegenden Seiten des Rahmens 10, hier am zweiten Rahmenteil 12 des Rahmens 10, angeordnet sind und über mindestens ein gemeinsames Stellelement 6, insbesondere einen Stellzylinder (hier in der Form eines Hydraulikzylinders), und mindestens ein erstes starres Hebelelement 5, 5' miteinander so beweglich gekoppelt sind, dass sie wechselweise zwischen einer zurückgezogenen oder eingefahrenen Position und einer ausgefahrenen Position (Wirkposition) zur Anlage an einer Innenwand W des Schlitzes S verstellbar sind. Mit Bezug auf Fig. 4 wird deutlich, dass die Kinematik so ausgestaltet ist, dass das mindestens eine erste Hebelelement 5, 5' über das gemeinsame Stellelement 6 (den Hydraulikzylinder) zwischen einer ersten Steuerposition auf der ersten Seite des Rahmens 10 (links) und einer zweiten Steuerposition auf der zweiten Seite des Rahmens 10 (rechts) pendelartig verstellbar/bewegbar und die Steuereinrichtung 2 dadurch betätigbar ist. Hier ist das als Hydraulikzylinder ausgebildete Stellelement 6 so angeordnet, dass es in einem maximal eingefahrenem bzw. maximal ausgefahrenem Zustand die beiden maximalen Auslenkungen der Steuerkörper 4, 4' bewirkt und in der Mittelstellung teilweise ausgefahren ist. Ferner erfolgt hier die Verstellung durch eine Kontraktion/Expansion des Hydraulikzylinders, wobei denkbar ist, als lineares Stellelement auch einen motorischen Spindelantrieb einzusetzen.

Während in der allgemeinsten Form ein einzelnes (erstes) Hebelelement 5 zur beidseitigen alternierenden Betätigung der beiden Steuerkörper 4, 4' genügen kann, sind bei der Steuereinrichtung 2 der in den Figuren gezeigten Tiefbauvorrichtung 1 die zwei Steuerkörper 4, 4' zusätzlich über mindestens ein zweites starres Hebelelement 5' miteinander beweglich gekoppelt, das von dem mindestens einen ersten Hebelelement 5 in Längsrichtung der Steuerkörper 4, 4' (in der Vortriebsrichtung V) beabstandet ist und das über das mindestens eine gemeinsame Stellelement 6 (hier: Hydraulikzylinder) wie das erste Hebelelement (d. h. parallel und synchron mit der Bewegung des ersten Hebelelements) zwischen einer ersten Steuerposition auf der ersten Seite des Rahmens 10 und einer zweiten Steuerposition auf der zweiten Seite des Rahmens 10 pendelartig verstellbar/bewegbar und damit betätigbar ist. Zu beachten ist mit Blick auf den Abstand zwischen den Hebelelementen in der Vortriebsrichtung, dass dieser zumindest so groß gewählt wird, dass eine gegenseitige Beeinflussung in den Extremstellungen, die in Fig. 4 rechts und links gezeigt sind, ausgeschlossen ist.

In einer bevorzugten Ausführungsform ist das zweite Hebelelement 5' in Richtung der Drehachse (also in der Richtung senkrecht zu der Zeichnungsebene der Fig. 4) soweit axial mit Abstand zu dem ersten Hebelelement 5 versetzt angeordnet, dass die Gefahr eines Verklemmens von gelösten Gesteinsbrocken u. ä. zwischen den ersten und zweiten Hebelelementen 5, 5' minimiert wird. Bei dieser Ausführungsform kann ferner der Abstand zwischen den Hebelelementen in der Vortriebsrichtung verringert sein, weil eine gegenseitige Beeinflussung in den Extremstellungen durch den Versatz in der Axialrichtung (senkrecht zur Zeichnungsebene der Fig. 4) vermieden werden kann.

Mit Bezug auf Fig. 4 wird deutlich, dass die beiden Steuerkörper 4, 4' und die ersten und zweiten Hebelelemente 5, 5' so miteinander beweglich gekoppelt sind, dass sie eine Art Parallelogrammschaukel bilden, bei der die Steuerkörper 4, 4' zwei gegenüberliegende Seiten des Parallelogramms bilden und die Hebelelemente 5, 5' die zwei anderen gegenüberliegenden Seiten des Parallelogramms bilden, vorzugsweise so, dass die Parallelogrammschaukel symmetrisch zu der die Fräsachse F enthaltenden Ebene schwenkbar ist.

Dazu sind Schwenkachsen 31, 31' des/der Hebelelements/Hebelelemente 5, 5' an den Hebelelementen 5, 5' gelagert oder angeordnet und sie verlaufen parallel zueinander und sind an dem/den Hebelelement/Hebelelementen 5, 5' jeweils von einer fiktiven Linie L versetzt, welche die Gelenkpunkte 32, 32' der durch das Hebelelement 5, 5' gebildeten Parallelogrammseite verbindet, angeordnet. Die Schwenkachsen 31, 31` bilden also mit den Gelenkpunkten 32, 32' ein gleichschenkliges Dreieck.

Im Rahmen der Beschreibung wird auf die ersten und zweiten Hebelelemente 5, 5' generell im Singular Bezug genommen. Die Hebelelemente können demnach jeweils als einteilige Körper mit einer gewissen Tiefe in der Richtung der Schwenkachse (in der Richtung senkrecht zur Zeichnungsebene der Fig. 4) ausgeführt sein. Sie können aber jeweils auch mehrteilig in der Form von mehreren plattenartigen, vorzugsweise gleichartigen Körpern ausgebildet sein, die in der Richtung der Schwenkachse beabstandet und parallel zueinander angeordnet und über die Steuerkörper 4, 4' und ggf. die Schwenkachse miteinander gekoppelt sind, wie das beispielsweise in Fig. 3 ersichtlich ist. Der Verweis auf das Hebelelement im Singular soll daher auch eine solche mehrteilige Ausführungsform umfassen.

Die Schwenkachsen 31, 31' des/der Hebelelements/Hebelelemente 5, 5' sind an dem Rahmen 10 gelagert und verlaufen insbesondere in der die Fräsachse F enthaltenden Ebene und damit senkrecht zu der Vortriebsrichtung V der Tiefbauvorrichtung 1. Nicht dargestellt ist eine mögliche alternative Anordnung, in der die Schwenkachsen 31, 31' parallel oder diagonal zu der Fräsachse F bzw. der Vortriebsrichtung V verlaufen, beispielsweise auch in der die Fräsachse F enthaltenden Eben, sofern die jeweiligen Komponenten entsprechend positioniert werden. Bei dieser Variante wäre die Steuereinrichtung in einer insgesamt horizontalen Anordnung am Rahmen angeordnet, hätte aber gegenüber der Anordnung in der die Fräsachse F enthaltenden Ebene bei der in Fig. 4 gezeigten Ausgestaltung ggf. den Nachteil, dass die Steuerkörper 4, 4`bei Schrägstellung der Fräse durch ihre in Mittelstellung leicht V-förmige Anordnung nicht großflächig an der Innenwand des Schlitzes anliegen.

Zur Vermeidung von Verschmutzung und Blockaden durch gröberes Bodenmaterial bei der Pendelbewegung um eine der eingefahrenen Position entsprechende Mittelstellung (siehe Fig. 4, Mitte) in der Art einer Parallelogrammschaukel sind das erste und das zweite Hebelelement 5, 5' zwischen Gelenkpunkten 32, 32' an den Eckpunkten des Parallelogramms und dem Lagerungspunkt der Schwenkachse 31, 31' starr, flächig und massiv und ohne Durchbrüche in der Form eines Dreieckslenkers ausgebildet, jedenfalls in dem durch das gleichschenklige Dreieck umgrenzten Bereich.

Bei der in den Figuren gezeigten Ausführungsform ist ein erster Gelenk- oder Anlenkpunkt 33 des Stellelements 6 (Hydraulikzylinder) an einem Ende desselben an einem der Steuerkörper (4, 4`) oder exzentrisch an dem mindestens einen ersten Hebelelement 5` von der Fräsachse F seitlich versetzt gelagert, um ein Schwenkmoment um die Schwenkachse 31, 31' auszuüben. Bei dem Beispiel deckt sich die Anordnung des ersten Gelenkpunkts 33 mit der Position des Gelenkpunkts 32 des Parallelogramms, was aber nicht zwingend notwendig ist, solange das Schwenkmoment zum Pendeln des Parallelogramms ausreichend groß ist. Ein zweiter Gelenk- oder Anlenkpunkt 34 des Stellelements 6 (Hydraulikzylinders) an einem gegenüberliegenden Ende desselben ist an dem Rahmen 10 gelagert, vorzugsweise so, dass der zweite Gelenkpunkt 34 in der die Fräsachse F enthaltenden Ebene liegt und weiter vorzugsweise so, dass sich das Stellelement 6 in der Vortriebsrichtung V im Wesentlichen zwischen der Bodenabtragseinrichtung 21 und den Stellkörpern 4, 4`, also unterhalb derselben befindet.

Die Anordnung des zweiten Gelenk- oder Anlenkpunkts 34 in der die Fräsachse F enthaltenden Ebene kann vorteilhaft sein, um das Stellelement für alle Steuereinrichtungen zu verwenden und dadurch die Teilevielfalt zu reduzieren. Mit Blick auf die mechanischen Eigenschaften ist es aber ggf. bevorzugt, den zweiten Gelenk- oder Anlenkpunkt 34 aus der Ebene zu versetzen (in der Darstellung der Fig. 4 nach rechts), so dass das Stellelement (der Hydraulikzylinder) einen längeren Hebelarm besitzt und somit ein höheres Rückstellmoment erzeugen kann.

Das Stellelement 6 kann alternativ auch an dem zweiten Hebelelement 5 ansetzen und beispielsweise über den Stellkörpern 4, 4' angeordnet sein.

Mit Hilfe der plattenartigen Steuerkörper 4, 4' kann demnach die Position der Tiefbauvorrichtung 1 bei einer Abweichung in Richtung der Schlitzbreite, das heißt in Richtung der kürzeren Rechteckseite des Abtragungsquerschnitts, verändert und gesteuert werden. Zur Steuerung stützen sich die mit der ebenen, flächigen Außenkontur 3 ausgestatteten Steuerkörper 4, 4' an der Innenwand des Schlitzes ab. Diese Art der Steuerung benötigt sehr wenig Platz und ist funktionssicher auszuführen. Insbesondere kann hiermit ein Verlaufen der Tiefbauvorrichtung in der Schlitzquerrichtung ausgeglichen werden.

Wie am Beispiel der in Fig. 4 noch deutlicher gezeigten Steuerkörper 4, 4' gezeigt ist, weist jeder der plattenartigen Steuerkörper 4, 4' eine Außenkontur 3 mit einer ebenen, flächigen Lager- oder Stützfläche 4a, sowie einer oberseitig, das heißt an dem in Vortriebsrichtung V nacheilenden Ende, anschließenden rampenartigen Schrägfläche 4b, die auch als Endabschrägung bezeichnet werden kann und das Zurückziehen der Vorrichtung aus dem Schlitz erleichtert. Die Steuerkörper 4, 4' sind spiegelsymmetrisch ausgeführt und die flächigen Lager- oder Stützflächen 4a weisen in entgegengesetzten Richtungen nach außen.

Die Steuerkörper 4, 4' sind grundsätzlich so bemessen, dass sie in einer in den Figuren 1 und 2 dargestellten eingefahrenen Position innerhalb des Abtragungsquerschnittes, das heißt des Fräsquerschnitts, der Bodenabtragseinrichtung 21 liegen. Dazu ist die jeweilige Steuereinrichtung 2 innerhalb einer Ausnehmung 13 bzw. einer den oberen Rahmenteil 12 durchsetzenden Öffnung angeordnet und ins Querschnittsinnere zurückversetzt. Werden die Steuerkörper 4, 4' durch Betätigung des Hydraulikzylinders 6 verschwenkt, so treten die Steuerkörper 4, 4' über den Abtragungsquerschnitt der Bodenabtragseinrichtung 21 vor und können in den ausgefahrenen Positionen die Tiefbauvorrichtung von der Innenwand des Schlitzes abdrücken. Die eingefahrene Position der Steuerkörper 4, 4' befindet sich vorzugsweise zwischen den beiden ausgefahrenen Positionen und/oder in einer räumlich tieferen Lage relativ zu den ausgefahrenen Positionen (siehe Fig. 4).

Bei der in Fig. 3 dargestellten Vorrichtung sind bei jeder Steuereinrichtung 2 jeweils zwei parallel angeordnete und voneinander beabstandete erste und zweite Hebelelemente 5, 5' vorgesehen, die beidseitig mit den jeweiligen Steuerkörpern 4, 4' gekoppelt sind. Damit die ersten und zweiten Hebelelemente 5, 5` synchron und gemeinsam verschwenkt werden, können diese im Bereich der Schwenkachsen 31, 31' jeweils drehfest an einer gemeinsamen, drehbaren Welle angeordnet oder auf einer gemeinsamen, feststehenden Achse drehbar gelagert sein.

Ferner sind bei der gezeigten Tiefbauvorrichtung 1 die zwei in der Richtung quer zu der Vortriebsrichtung V voneinander beabstandeten Steuereinrichtungen 2 an der Tiefbauvorrichtung 1 symmetrisch zu der die Fräsachse F enthaltenden Ebene angeordnet. Weitere Steuereinrichtungen 2 mit gleichem Aufbau können in der Vortriebsrichtung V voneinander beabstandet am Rahmen 10 angeordnet sein.

Während die Steuereinrichtungen 2 hier jeweils in einer Ausnehmung 13 des Rahmens 10 aufgenommen sind, können diese auch in einer Ausnehmung eines an den Rahmen angebauten Erweiterungsabschnitts oder Zusatzrahmens (nicht gezeigt) angeordnet sein.

## Patentansprüche

1. Tiefbauvorrichtung (1) zum Erstellen eines Schlitzes (S) im Boden, mit einem Rahmen (10),
mindestens einer Bodenabtragseinrichtung (21), welche an dem Rahmen (10) angeordnet ist, und
einer Steuereinrichtung (2) zum Steuern einer Position der Tiefbauvorrichtung (1) in dem Schlitz (S),
wobei die Steuereinrichtung (2) mindestens zwei Steuerkörper (4, 4`) aufweist, welche paarweise an ersten und zweiten gegenüberliegenden Seiten des Rahmens (10) angeordnet und über mindestens ein gemeinsames Stellelement (6), insbesondere einen Stellzylinder oder Stellmotor, und mindestens ein erstes, insbesondere starres Hebelelement (5) miteinander so beweglich gekoppelt sind, dass sie wechselweise zwischen einer eingefahrenen Position am Rahmen (10) und einer ausgefahrenen Position vom Rahmen (10) weg verstellbar sind.

2. Tiefbauvorrichtung (1) nach Anspruch 1,
**dadurch gekennzeichnet,**
**dass** das mindestens eine erste Hebelelement (5) über das gemeinsame Stellelement (6), insbesondere den Stellzylinder oder Stellmotor, zwischen einer ersten Steuerposition auf der ersten Seite des Rahmens (10) und einer zweiten Steuerposition auf der zweiten Seite des Rahmens (10) pendelartig verstellbar/bewegbar ist.

3. Tiefbauvorrichtung (1) nach Anspruch 1 oder 2,
**dadurch gekennzeichnet,**
**dass** die zwei Steuerkörper (4, 4`) über mindestens ein zweites, insbesondere starres Hebelelement (5`) miteinander beweglich gekoppelt sind, das von dem mindestens einen ersten Hebelelement (5) in Längsrichtung der Steuerkörper (4, 4') beabstandet ist und das über das mindestens eine Stellelement (6), insbesondere den Stellzylinder oder Stellmotor, zwischen einer ersten Steuerposition auf der ersten Seite des Rahmens (10) und einer zweiten Steuerposition auf der zweiten Seite des Rahmens (10) pendelartig verstellbar/bewegbar ist, vorzugsweise parallel und synchron mit der Bewegung des ersten Hebelelements (5), wobei weiter vorzugsweise das zweite Hebelelement (5`) in einer Axialrichtung einer Schwenkachse mit einem Abstand zu dem ersten Hebelelement (5) versetzt angeordnet ist.

4. Tiefbauvorrichtung (1) nach Anspruch 3,
**dadurch gekennzeichnet,**
**dass** die Steuerkörper (4, 4`) und die ersten und zweiten Hebelelemente (5, 5') so miteinander beweglich gekoppelt sind, dass sie eine Parallelogrammschaukel bilden, bei der die Steuerkörper (4, 4`) zwei gegenüberliegende Seiten des Parallelogramms bilden und die Hebelelemente (5, 5') die zwei anderen gegenüberliegenden Seiten des Parallelogramms bilden, vorzugsweise so, dass die Parallelogrammschaukel symmetrisch zu einer eine Fräsachse (F) enthaltenden Ebene schwenkbar ist.

5. Tiefbauvorrichtung (1) nach einem der Ansprüche 1 bis 4,
**dadurch gekennzeichnet,**
**dass** Schwenkachsen (31, 31') des/der Hebelelements/Hebelelemente (5, 5') an den Hebelelementen (5, 5`) gelagert oder angeordnet sind, parallel zueinander verlaufen und an dem/den Hebelelement/Hebelelementen (5, 5') jeweils von einer fiktiven Linie (L) versetzt sind, welche die Gelenkpunkte (32, 32`) der durch das Hebelelement (5, 5`) gebildeten Parallelogrammseite verbindet, um mit den Gelenkpunkten (32, 32`) ein gleichschenkliges Dreieck zu bilden.

6. Tiefbauvorrichtung (1) nach einem der Ansprüche 1 bis 5,
**dadurch gekennzeichnet,**
**dass** Schwenkachsen (31, 31') des/der Hebelelements/Hebelelemente (5, 5') an dem Rahmen (10) gelagert sind, und insbesondere senkrecht zu einer Vortriebsrichtung (V) der Tiefbauvorrichtung (1) oder parallel zu der Vortriebsrichtung (V) verlaufen.

7. Tiefbauvorrichtung (1) nach einem der Ansprüche 1 bis 6,
**dadurch gekennzeichnet,**
**dass** das erste und, sofern vorhanden, vorzugsweise das zweite Hebelelement (5, 5`) zwischen Gelenkpunkten (32, 32`) an den Eckpunkten des Parallelogramms und einem/dem Lagerungspunkt der Schwenkachse (31, 31') starr, vorzugsweise massiv, insbesondere ohne Durchbrüche, ausgebildet ist/sind.

8. Tiefbauvorrichtung (1) nach einem der Ansprüche 1 bis 7,
**dadurch gekennzeichnet,**
**dass** das erste und, sofern vorhanden, vorzugsweise das zweite Hebelelement (5, 5`) jeweils als Dreieckslenker ausgebildet ist/sind.

9. Tiefbauvorrichtung (1) nach einem der Ansprüche 1 bis 8,
**dadurch gekennzeichnet,**
**dass** die Steuerkörper (4, 4') eine plattenartige Außenkontur (3) mit einer ebenen, flächigen Lager- oder Stützfläche (4a) zur Anlage an einer Innenwand (W) des Schlitzes (S) aufweisen.

10. Tiefbauvorrichtung (1) nach einem der Ansprüche 1 bis 9,
**dadurch gekennzeichnet,**
**dass** ein erster Gelenkpunkt (33) des Stellelements (6), insbesondere Stellzylinders, an einem Ende desselben an einem der Steuerkörper (4, 4`) oder exzentrisch an dem mindestens einen ersten Hebelelement (5, 5`) oder, sofern vorhanden, an dem mindestens einen zweiten Hebelelement (5, 5`), von der Fräsachse (F) versetzt gelagert ist, und ein zweiter Gelenkpunkt (34) des Stellelements (6), insbesondere Stellzylinders, an einem gegenüberliegenden Ende des Stellzylinders an dem Rahmen (10) gelagert ist, vorzugsweise so, dass der zweite Gelenkpunkt (34) in der die Fräsachse (F) enthaltenden Ebene liegt und weiter vorzugsweise so, dass sich das Stellelement (6) in der Vortriebsrichtung (V) im Wesentlichen zwischen der Bodenabtragseinrichtung (21) und den Stellkörpern (4, 4') befindet, und wobei das Stellelement (6) vorzugsweise zumindest einen Hydraulikzylinder aufweist.

11. Tiefbauvorrichtung (1) nach einem der Ansprüche 1 bis 10,
**dadurch gekennzeichnet,**
**dass** die Steuereinrichtung (2), insbesondere die beiden Steuerkörper (4, 4`), an dem Rahmen (10) der Tiefbauvorrichtung (1) angeordnet sind und in der eingefahrenen Position gegenüber einem Querschnitt des Rahmens (10) und/oder einem Abtragungsquerschnitt der Bodenabtragseinrichtung (21) ins Querschnittsinnere zurückversetzt sind, während sie in den ausgefahrenen Positionen über den Querschnitt des Rahmens (10) und/oder den Abtragungsquerschnitt der Bodenabtragseinrichtung (21) hervorstehen, und wobei sich die eingefahrene Position der Steuerkörper (4, 4`) vorzugsweise symmetrisch zwischen den beiden ausgefahrenen Positionen und/oder in einer räumlich tieferen Lage relativ zu den ausgefahrenen Positionen befindet.

12. Tiefbauvorrichtung (1) nach einem der Ansprüche 1 bis 11,
**dadurch gekennzeichnet,**
**dass** jeweils zwei parallel angeordnete und voneinander beabstandete erste und zweite Hebelelemente (5, 5`) vorgesehen sind, die beidseitig mit den jeweiligen Steuerkörpern (4, 4') gekoppelt sind, und die ersten und zweiten Hebelelemente (5, 5') jeweils drehfest an einer gemeinsamen Welle angeordnet oder auf einer gemeinsamen Achse drehbar gelagert sind.

13. Tiefbauvorrichtung (1) nach einem der Ansprüche 1 bis 12,
**dadurch gekennzeichnet,**
**dass** mehrere in der Richtung quer zu der Vortriebsrichtung (V) und/oder in der Vortriebsrichtung (V) voneinander beabstandete Steuereinrichtungen (2) an der Tiefbauvorrichtung (1) vorgesehen sind, und die Steuereinrichtungen (2) vorzugsweise jeweils in einer Ausnehmung (13) des Rahmens (10) und/oder in einer Ausnehmung eines an den Rahmen angebauten Erweiterungsabschnitts angeordnet sind.

14. Tiefbauvorrichtung (1) nach einem der Ansprüche 1 bis 13,
**dadurch gekennzeichnet,**
**dass** die Bodenabtragseinrichtung (21) einen rechteckigen Abtragungsquerschnitt aufweist und die Steuerkörper (4, 4') der Steuereinrichtung (2) in einer Richtung einer kürzeren und/oder längeren Rechteckseite des rechteckigen Abtragungsquerschnitts verstellbar sind, und dass die Tiefbauvorrichtung (1) vorzugsweise als eine Schlitzwandfräse, die vorzugsweise zumindest eine drehend angetriebene Fräsradanordnung (20, 20`) aufweist, oder als ein Schlitzwandgreifer mit Greiferschaufeln ausgebildet ist.

15. Verfahren zum Erstellen einer Schlitzwandelementes im Boden, bei dem zum Bilden eines Schlitzes (S) im Boden unter Abtrag von Bodenmaterial eine Tiefbauvorrichtung (1) nach einem der vorstehenden Ansprüche in den Boden eingebracht wird und dabei die Steuerkörper (4, 4') der Steuereinrichtung (2) zum Steuern einer Position der Tiefbauvorrichtung (1) im Schlitz betätigt werden; und in dem Schlitz ein aushärtbares Gemisch, vorzugsweise unter Verwendung von abgetragenem Bodenmaterial, gebildet wird, welche zu dem Schlitzwandelement aushärtet.
